# EUROPÄISCHE PATENTSCHRIFT

(11) **EP 0 359 772 B1**
(45) Veröffentlichungstag und Bekanntmachung des Hinweises auf die Patenterteilung: **05.05.1993**
(21) Anmeldenummer: 88904947.4
(22) Anmeldetag: 18.05.1988
(51) Int. Cl.: B65D 45/06

(54) **VERSCHLUSSEINRICHTUNG FÜR EINEN BEHÄLTER**
CLOSURE FOR A CONTAINER
SYSTEME DE BOUCHAGE D'UN RECIPIENT

(30) Priorität: 19.05.1987 DE 8707190 U
(43) Veröffentlichungstag der Anmeldung: 28.03.1990
(73) Patentinhaber: BELLINO GMBH & CO METALLWERKE, D-73037 Göppingen (DE)
(72) Erfinder: GREINER, Wolfgang, D-7320 Göppingen (DE); BERNECKER, Ernst, D-7073 Lorch (DE)
(74) Vertreter: Ostertag, Reinhard
(86) Internationale Anmeldenummer: EP8800428
(87) Internationale Veröffentlichungsnummer: WO8809294

(56) Entgegenhaltungen:
- DE-A- 2 163 051
- DE-A- 3 031 945

## Beschreibung

Die Erfindung betrifft eine Verschlußeinrichtung für einen Behälter, insbesondere einen Kanister, gemäß dem Oberbegriff des Anspruches 1.

Derartige Verschlußeinrichtungen sind an handelsüblichen Kanistern für Treibstoff oder Schmiermittel bekannt. Bei richtigem Aufsetzen des Deckels auf das Ende des Ausgießstutzens wird durch Anziehen des Spannbügels der im Deckel angeordnete Dichtring fest gegen das Ende des Ausgießstutzens gedrückt, so daß der Ausgießstutzen dicht verschlossen ist. Da der Deckel aber nicht um eine fest vorgegebene Achse verschwenkbar am Ausgießstutzen festgemacht ist, vielmehr zusätzlich in radialer Richtung bezüglich der Deckel-Schwenkachse verlagerbar ist, damit er in der Offenstellung arretiert werden kann, kann es bei nicht achtsamem Verschließen des Kanisters dazu kommen, daß die Umfangswand des schalenförmig ausgebildeten Deckels auf dem Ende des Ausgießstutzens aufsitzt und nicht der Dichtring. Zieht man unter derartigen Bedingungen den Spannbügel an, so ist der Ausgießstutzen nicht dicht verschlossen, und wird der Kanister anschließend auf eine seiner Breitseiten gelegt, so kann aus ihm Flüssigkeit ausfließen.

Durch die vorliegende Erfindung soll eine Verschlußeinrichtung gemäß dem Oberbegriff des Anspruches 1 so weitergebildet werden, daß ein Anziehen des Spannbügels nur dann möglich ist, wenn der Deckel richtig auf den Ausgießstutzen aufgesetzt ist, also der Dichtring über dem Ausgießstutzen liegt.

Diese Aufgabe ist erfindungsgemäß gelöst durch eine Verschlußeinrichtung gemäß Anspruch 1.

Vorteilhafte Weiterbildungen der Erfindung sind in Unteransprüchen angegeben.

Mit der Weiterbildung der Erfindung gemäß Anspruch 2 bzw. 3 wird erreicht, daß die Distanzmittel im gleichen Herstellungsschritt erzeugt werden, in welchem der schalenförmige Deckel selbst bzw. das schalenförmige Halteteil für den Dichtring hergestellt wird. Dies bedeutet, daß die Herstellungskosten für die erfindungsgemäße Verschlußeinrichtung sich nicht nennenswert von denjenigen einer herkömmlichen Verschlußeinrichtung unterscheiden.

Mit der Weiterbildung der Erfindung gemäß Anspruch 4 wird erreicht, daß der Deckel bzw. das Halteteil für den Dichtring nur glatte Kanten aufweist, was im Hinblick auf geringe Verletzungsgefahr und unbeabsichtigtes Hängenbleiben an Kleidungsstücken oder anderen Gegenständen von Vorteil ist.

Nachstehend wird die Erfindung anhand eines Ausführungsbeispieles unter Bezugnahme auf die Zeichnung näher erläutert. In dieser zeigt die einzige Figur einen axialen Schnitt durch eine Kanister-Verschlußeinrichtung.

In der Zeichnung ist ein oberer Abschnitt eines Kanisters für Kraftstoff oder Schmiermittel schematisch bei 10 angedeutet. In die obere Wand des Kanisters 10 ist ein Ausgießstutzen 12 eingeschweißt. Letzterer trägt zwei parallele seitliche Lagerlaschen 14, welche durch einen Steg 16 verbunden sind. Die Lagerlaschen 14 und das innenliegende Ende des Steges 16 sind am Ausgießstutzen 12 festgeschweißt.

In den Lagerlaschen 14 ist ein Schwenkbolzen 18 festgelegt, auf welchem ein insgesamt mit 20 bezeichneter Deckel des Kanisters verschwenkbar ist.

Zum Deckel 20 gehört ein schalenförmiges Deckelteil 22, welches über Punktschweißungen mit einem Scharnierteil 24 fest verbunden ist. Das Scharnierteil hat einen ösenförmig ausgebildeten Endabschnitt 26, der den Schwenkbolzen 18 umschließt. Wie aus der Zeichnung ersichtlich, ist der ösenförmige Endabschnitt 26 gestreckt, so daß das Scharnierteil 24 um den Schwenkbolzen 18 gedreht werden kann, gleichzeitig aber bezüglich des Schwenkbolzens 18 in radialer Richtung verlagert werden kann. Damit kann das Scharnierteil 24 aus der in der Zeichnung wiedergegebenen Schließstellung des Deckels 20 herausgedreht werden und dann, wenn der obenliegende Teil des Endabschnittes 26 am Steg 16 in Anlage gekommen ist, in der Zeichnung nach links unten verschoben werden, so daß der Deckel 20 in der Offenstellung arretiert wird (der durchgeschobene Abschnitt des Endabschnittes 26 verhindert dann ein Zurück-Verschwenken des Scharnierteiles 24 um den Schwenkbolzen 18).

Das schalenförmige Deckelteil 22 trägt auf seiner Innenseite ein aufgeschweißtes Halteteil 28 mit einer kegelstumpfförmigen Umfangswand 30. Zwischen der Außenfläche der letzteren und der Innenfläche einer Umfangswand 32 des schalenförmigen Deckelteiles 22 ist ein Dichtring 34 aus elastischem Material unverlierbar gehalten. Bei ordnungsgemäßer Schließstellung des Deckels 20 liegt die Mitte des Dichtringes 34 über einem Ringflansch 36, der am oberen Ende des Ausgießstutzens 12 vorgesehen ist.

Das Scharnierteil 24 hat über der Mitte des Deckelteiles 22 einen kreisförmig gekrümmten Lagerabschnitt 38, der zusammen mit der Oberseite des Deckelteiles 22 eine Aufnahmeöffnung für einen Lagerstift 40 vorgibt. An den beiden Enden des Lagerstiftes 40 sind zwei seitliche Schenkel 42 eines insgesamt mit 44 bezeichneten Spannbügels befestigt. Die freien Enden der Schenkel 42 sind durch einen Greifsteg 46 verbunden.

An die beiden Schenkel 42 des Spannbügels 44 ist jeweils ein Spannhaken 48 angeformt, der eine obenliegende Spannkante 50 vorgibt. Letztere ist bei nur grober Betrachtung konzentrisch zur Achse des Lagerstiftes 40, ist im einzelnen jedoch spiralig, wobei der Abstand von der Spannkante 50 zur Achse des Lagerstiftes 40 zum freien Ende des Spannhakens 48 hin zunimmt.

Die Spannkante 50 arbeitet mit einer gewölbten Spannwand 52 zusammen, die fest vom Ausgießstutzen 12 getragen ist. Die Spannwand 52 ist bei ordnungsgemäß geschlossenem Deckel 20 konzentrisch zur Achse des Lagerstiftes 40.

Die soweit beschriebene Verschlußeinrichtung ist an sich bekannt. Sie arbeitet grob gesprochen so, daß zunächst der Deckel 20 lose auf das Ende des Ausgießstutzens 12 aufgelegt wird, wonach dann der Spannbügel 44 im Uhrzeigersinne verschwenkt wird, so daß durch Entlanglaufen der Spannkante 50 auf der Spannwand 52 eine zum Kanisterinneren weisende Kraft auf den Deckel 20 ausgeübt wird. Damit wird der Dichtring 34 zwischen dem Boden des Deckelteiles 22 und dem Ringflansch 36 des Ausgießstutzens 12 eingespannt, so daß der Ausgießstutzen 12 sicher und dicht verschlossen ist.

Aufgrund der nur losen Anordnung des Deckels 20 auf dem Ausgießstutzen 12 kann es jedoch auch vorkommen, daß das Auflegen des Deckels 20 auf das Ende des Ausgießstutzens 12 nicht so erfolgt, daß der Dichtring 34 über dem Ringflansch 36 liegt, vielmehr ein Teil der Umfangswand 32 des Deckelteiles 22 auf dem Ringflansch 36 aufruht. Um dies zu verhindern, ist der vom Schwenkbolzen 18 abliegende Abschnitt 54 der Umfangswand 32 rampenförmig erhöht ausgebildet. Die Höhe des Wandabschnittes 54 ist so hoch, daß dann, wenn dieser Wandabschnitt auf dem Ringflansch 36 aufsitzt, der Spannhaken 48 so hoch steht, daß die Spannkante 50 über dem in der Zeichnung rechts gelegenen Ende des gekrümmten Spannwand 52 liegt. Auch bei Ausübung großer Kraft ist es dann nicht möglich, den Spannbügel 44 im Uhrzeigersinne zu verschwenken. Auf diese Weise wird der Benutzer darauf aufmerksam gemacht, daß der Deckel 20 nicht ordnungsgemäß auf den Ausgießstutzen 12 aufgelegt ist. Steht dagegen der Spannbügel 44 in der in der Zeichnung wiedergegebenen Schließstellung, was visuell auch an einer großen Anzahl von Kanistern rasch kontrolliert werden kann, so ist zwangsläufig gewährleistet, daß der Dichtring 34 ordnungsgemäß über dem Ringflansch 36 liegt.

In Abwandlung des oben beschriebenen Ausführungsbeispieles kann man einen rampenförmigen erhöhten Wandabschnitt auch an der Umfangswand des schalenförmigen Halteteiles 28 vorsehen, wobei dieser Wandabschnitt zur Erzielung gleicher Wirkung wie durch den Wandabschnitt 54 dann beim in Figur 1 rechts gelegenen Abschnitt des Halteteiles 28 vorgesehen wird.

In weiterer Ausbildung der Erfindung kann man vergrößerte Höhe aufweisende Wandabschnitt dann, wenn der Deckel 20 aufgrund anderer Ausbildung des Deckelscharnieres in beiden Richtungen fehlpositioniert werden kann, auch bei beiden Enden des Deckelteiles 22 und/oder des Halteteiles 32 vergrößerte Höhe aufweisende Wandabschnitte vorsehen, so daß in keiner Richtung eine Fehlpositionierung des Deckels auf dem Ausgießstutzen möglich ist.

## Patentansprüche

1. Verschlußeinrichtung für einen Behälter, insbesondere einen Kanister, mit einem am Behälter befestigbaren Ausgießstutzen (12) und einem auf diesen dicht aufsetzbaren, mit einer Ringdichtung (34) versehenen Deckel (20), der seinerseits verschwenkbar einen Spannbügel (44) trägt, der eine zur Spannbügel-Gelenkachse spiralig verlaufende Spannkante (50) hat, die mit einer vom Ausgießstutzen getragenen Spannwand (52) zusammenarbeitet, dadurch gekennzeichnet, daß der Deckel (20) radial außerhalb und/oder innerhalb des Dichtringes (34) Distanzmittel (54) trägt, deren Höhe so bemessen ist, daß die Spannkante (50) nicht mehr über die gehäusefeste Spannwand (52) bewegbar ist, wenn die Deckelachse nicht ordnungsgemäß auf die Achse des Ausgießstutzens (12) ausgerichtet ist.

2. Verschlußeinrichtung nach Anspruch 1, dadurch gekennzeichnet, daß die Distanzmittel (54) durch einen vergrößerte Höhe aufweisenden Abschnitt einer Umfangswand (32) des schalenförmig ausgebildeten Deckels (20) gebildet sind.

3. Verschlußeinrichtung nach Anspruch 1 oder 2, dadurch gekennzeichnet, daß die Distanzmittel durch einen vergrößerte Höhe aufweisenden Abschnitt einer Umfangswand (30) eines schalenförmig ausgebildeten Halteteiles (28) für den Dichtring (34) gebildet sind.

4. Verschlußeinrichtung nach Anspruch 2 oder 3, dadurch gekennzeichnet, daß die vergrößerte Höhe aufweisenden Abschnitte (54) der Umfangswand (32) von Deckel (20) bzw. Dichtring-Halteteil (28) stetig in den restlichen Teil dieser Umfangswand übergehen.

5. Verschlußeinrichtung nach einem der Ansprüche 1 bis 4, bei welcher der Deckel (20) derart auf dem Ausgießstutzen (12) gelagert ist, daß er um eine zur Spannbügel-Gelenkachse parallele zweite Achse verschwenkbar ist und in zu der letztgenannten Achse senkrechter Richtung verlagerbar ist, dadurch gekennzeichnet, daß die radial außenliegenden Distanzmittel (54) an dem der Deckel-Schwenkachse (18) gegenüberliegenden Abschnitt des Deckels (20) und/oder die radial innenliegenden Distanzmittel am der Deckel-Schwenkachse (18) benachbarten Abschnitt des Deckels (20) vorgesehen sind.

## Claims

1. Closure device for a container, in particular a canister, with a pouring nozzle (12) able to be attached to the container and a lid (20) able to be fitted hermetically thereon, provided with an annular gasket (34), which lid in turn pivotally supports a clamp (44), which has a clamping edge (50) extending in the form of a spiral with respect to the clamp hinge pin, which clamping edge (50) cooperates with a clamping wall (52) carried by the pouring nozzle, characterised in that radially outside and/or inside the gasket (34), the lid (20) supports spacer means (54), whereof the height is such that the clamping edge (50) can no longer be moved over the clamping wall (52) integral with the housing, if the axis of the lid is not aligned correctly with the axis of the pouring nozzle (12).

2. Closure device according to Claim 1, characterised in that the spacer means (54) are formed by a section of increased height of a peripheral wall (32) of the dish-shaped lid (20).

3. Closure device according to Claim 1 or 2, characterised in that the spacer means are formed by a section of increased height of a peripheral wall (30) of a dish-shaped holding part (28) for the gasket (34).

4. Closure device according to Claim 2 or 3, characterised in that the sections (54) of increased height of the peripheral wall (32) of the lid (20) or of the gasket-holding part (28) pass continuously into the remaining part of this peripheral wall.

5. Closure device according to one of Claims 1 to 4, in which the lid (20) is mounted on the pouring nozzle (12) so that it can be tilted about a second axis parallel to the clamp hinge pin and can be shifted in a direction perpendicular to the last-mentioned axis, characterised in that the radially outer spacer means (54) are provided on the section of the lid (20) located opposite the lid swivel pin (18) and/or the radially inner spacer means are provided on the section of the lid (20) adjacent the lid swivel pin (18).

## Revendications

1. Système de bouchage pour un récipient, et en particulier pour un bidon, avec une tubulure de versage (12) pouvant être fixée au récipient et un couvercle (20) pouvant être placé de manière étanche sur celle-ci, et pourvu d'un joint à bague (34), ce couvercle portant de son côté un étrier de serrage (44) pouvant pivoter qui a un bord de serrage (50) disposé en spirale par rapport à l'axe d'articulation de l'étrier de serrage, qui coopère avec une paroi de serrage (52) portée par la tubulure de versage, caractérisé en ce que le couvercle (20) porte des entretoises (54) radialement vers l'extérieur et/ou l'intérieur de la bague d'étanchéité (34), la hauteur de ces entretoises étant choisie de façon à ce que le bord de serrage (50) ne puisse plus se déplacer sur la paroi de serrage (52) fixée au boîtier si l'axe du couvercle n'est pas orienté correctement par rapport à l'axe de la tubulure de versage (12).

2. Système de bouchage selon la revendication 1, caractérisé en ce que les entretoises (54) sont constituées par une section présentant une hauteur accrue d'une paroi périphérique (32) du couvercle (20) en forme de coquille.

3. Système de bouchage selon la revendication 1 ou 2, caractérisé en ce que les entretoises sont constituées par une section présentant une hauteur accrue d'une paroi périphérique (30), une pièce de fixation (28) en forme de coquille pour la bague d'étanchéité (34).

4. Système de bouchage selon la revendication 2 ou 3, caractérisé en ce que les sections (54) présentant une hauteur accrue de la paroi périphérique (32) du couvercle (20) ou de la pièce de fixation (28) de la bague d'étanchéité se raccordent progressivement à l'autre partie de cette paroi périphérique.

5. Système de bouchage selon l'une des revendications 1 à 4, dans lequel le couvercle (20) est placé sur la tubulure de versage (12), de façon à ce qu'il puisse pivoter autour d'un deuxième axe parallèle à l'axe d'articulation de l'étrier de serrage et puisse être déplacé en direction perpendiculaire à ce dernier axe, caractérisé en ce que les entretoises (54) situées radialement vers l'extérieur sont prévues dans la section du couvercle (20) opposée à l'axe de pivotement du couvercle (18) et/ou que les entretoises situées radialement vers l'intérieur sont prévues dans la section de couvercle (20) proches de l'axe de pivotement du couvercle (18).
